# EUROPÄISCHE PATENTSCHRIFT

(11) **EP 0 872 913 B1**
(45) Veröffentlichungstag und Bekanntmachung des Hinweises auf die Patenterteilung: **03.07.2002**
(21) Anmeldenummer: 98104833.3
(22) Anmeldetag: 17.03.1998
(51) Int. Cl.: H01R 9/05, H01R 13/646, H01R 13/658

(54) **Mehrfach-Koaxial-Steckverbinderteil**
Multiple coaxial connector
Connecteur coaxial multiple

(30) Priorität: 17.04.1997 DE 19716139
(43) Veröffentlichungstag der Anmeldung: 21.10.1998
(73) Patentinhaber: TYCO Electronics Logistics AG, 9323 Steinach (CH)
(72) Erfinder: Acke, Edgard, 8020 Oostkamp (BE); Leeman, Reginald, 8400 Oostende (BE); Houtteman, Bernard, 8020 Oostkamp (BE)
(74) Vertreter: Klunker . Schmitt-Nilson . Hirsch

(56) Entgegenhaltungen:
- EP-A- 0 547 979
- EP-A- 0 582 960
- EP-A- 0 694 996
- DE-A- 19 536 276
- US-A- 4 806 124

## Beschreibung

Die Erfindung bezieht sich auf ein HF-Koaxial-Steckverbinderteil, bestehend aus in einem Mehrfach-Steckergehäuse angeordneten Koaxialsteckern - Koaxial-Steckermodul - bzw. in einem Mehrfach-Buchsengehäuse angeordneten Koaxialbuchsen - Koaxial-Buchsenmodul - bei dem der Koaxial-Steckermodul bzw. der Koaxial-Buchsenmodul auf einer Unterlage, beispielsweise eine Leiterplatte, befestigt ist und im auf der Unterlage befestigten Zustand mit seinen bodenseitigen mit den Koaxialleitern verbundenen Anschlüssen eine leitende Verbindung mit ihnen unterlagenseitig zugeordneten Anschlüssen herstellen und bei dem die Koaxial-Innenleiter im Gehäuse des Koaxial-Steckermoduls bzw. des Koaxial-Buchsenmoduls jeweils isoliert in im Gehäuse integrierte Koaxial-Außenleiter eingesetzt sind.

Steckverbinderteile dieser Art sind beispielsweise durch die Literaturstelle EP 0582960 A1 bekannt. Das Monoblockgehäuse besteht dabei aus einem leitenden Material. Die Verbindung dieses Monoblockgehäuses auf einer Leiterplatte erfolgt durch Lötstifte oder Einpreßkontakte, von denen die Lötstifte oder Einpreßkontakte für das Massepotential speziell in Bohrlöchern am Monogehäuse angebracht werden müssen.

Weiterhin ist es durch die Literaturstelle EP 0555933 B1 bekannt, als Monoblockgehäuse ein Kunststoffgehäuse mit rechteckigen Rohrfächern vorzusehen, in die die Koaxialstecker bzw. Koaxialbuchsen teilweise eingeschoben sind. Die herausstehenden Enden der Koaxialstecker bzw. Koaxialbuchsen sind von einem äußeren Kontaktteil mit Standfüßen umgeben. Weiterhin enden die Koaxial-Innenleiter auf seiten der äußeren Kontaktteile ebenfalls in Standfüßen. Die Befestigung der so gestalteten Gesamtanordnung auf einer Leiterplatte erfolgt unter anderem mittels dieser Standfüße, die auf der Leiterplatte aufsitzen und hieran angelötet sind.

Aus der EP 0 694 996 ist ein Steckverbinder zur Befestigung auf einer Schaltungsplatine bekannt. Auf der der Schaltungsplatine zugewandten Seite des mehrere Kammern aufweisenden Steckverbinderteils befinden sich Vorsprünge mit einer Metallisierung, wobei sich sämtliche Metallisierungen in einer Ebene in mehreren Reihen und Spalten befinden. Zwischen den Reihen und Spalten ragen aus den Kontaktstück-Aufnahmekammern Kontaktlappen heraus. Bei dem Anbringen dieses Verbinders an einem mit Leiterbahnen ausgestatteten Schaltungssubstrat gelangen die Lappen der einzelnen Kontaktstücke mit zugehörigen Anschlußflächen auf dem Schaltungssubstrat in Berührung. Die metallisierten Flächen der Vorsprünge treten mit einem gemeinsamen Erdungsmuster in Berührung.

Der Erfindung liegt die Aufgabe zugrunde eine weitere Lösung für die Befestigung eines Mehrfach-Steckverbinderteils auf einer Unterlage, insbesondere einer Leiterplatte, anzugeben, das zur Gewichtsreduzierung ebenfalls von einem Gehäuse aus Kunststoff Gebrauch macht, jedoch fertigungstechnisch wesentlich kostengünstiger gestaltet ist und sich darüber besonders einfach an einer Unterlage befestigen läßt.

Diese Aufgabe wird erfindungsgemäß dadurch gelöst, daß das aus metallisiertem Kunststoff bestehende Gehäuse des Koaxial-Steckermoduls bzw. des Koaxial-Buchsenmoduls bodenseitig eine Vielzahl von Kontakt-Standfüßen mit SMD-Anschlüsse darstellenden Standflächen aufweist, daß diese Kontakt-Standfüße sowohl der Gehäusebefestigung auf der Unterlage als auch der elektrischen Verbindung ihrer SMD-Anschlüsse mit diesen auf der Unterlage zugeordneten Anschlüssen dienen,
daß die Kontakt-Standfüße randseitig am Umfang des Gehäuses vorgesehen und mit ihren SMD-Anschlüssen, die etwas über den Boden des Gehäuses überstehen, in einer Ebene angeordnet sind und daß die Metallisierung des Gehäuses zur Potentialtrennung zwischen der Metallisierung der Kontakt-Standfüße mit SMD-Anschlüsssen für Koaxial-Innenleiter und der übrigen Metallisierung des Gehäuses in voneinander elektrisch getrennte Metallisierungsbereiche aufgeteilt ist.

Der Erfindung liegt die Erkenntnis zugrunde, daß sowohl für die Herstellung der Anschlußverbindungen zwischen einem Steckverbinderteil und einer Unterlage als auch für seine ausreichende Befestigung auf der Unterlage von gehäuseseitigen Kontakt-Standfüßen mit SMD-Anschlüssen Gebrauch gemacht werden kann. Wichtig ist in diesem Zusammenhang lediglich, daß einerseits für die Befestigung eine ausreichende Anzahl solcher Kontakt-Standfüße vorhanden ist und andererseits die Kontakt-Standfüße in Bodennähe an der Außenseite des Gehäuses vorgesehen sind, damit das einwandfreie Anlöten der Kontakt-Standfüße mit ihren SMD-Anschlüssen ausreichend überwacht werden kann.

Vorteilhaft Ausgestaltungen des Gegenstandes nach Patentanspruch 1 sind in den weiteren Patentansprüchen 2 bis 17 angegeben.

Anhand von Ausführungsbeispielen, die in der Zeichnung dargestellt sind, soll die Erfindung im folgenden noch näher erläutert werden. In der Zeichnung bedeuten
Fig. 1 die perspektivische Darstellung eines ersten Ausführungsbeispiels für einen Koaxial-Buchsenmodul in Aufsicht auf seine Gegensteckerseite,
Fig. 2 der Koaxial-Buchsenmodul nach Fig. 1, ebenfalls in perspektivischer Darstellung mit Sicht auf den Boden seines Gehäuses,
Fig. 3 das Gehäuse eines Koaxial-Steckermoduls bzw. Koaxial-Buchsenmoduls entsprechend den Fig. 1 und 2 in perspektivischer Darstellung mit Sicht auf den Boden und die Rückwand mit schlitzförmigen Öffnungen,
Fig. 4 ein Deckel für die schlitzförmigen Öffnungen in der Rückwand des Gehäuses nach Fig. 3 in perspektivischer Darstellung,
Fig. 5 der Schnitt AA des Koaxial-Buchsenmoduls nach Fig. 2
Fig. 6 eine Schnittdarstellung entsprechend Fig. 5 eines zweiten Ausführungsbeispiels für einen Koaxial-Buchsenmodul,
Fig. 7 ein bodenseitiger Gehäuseauschnitt des Koaxial-Buchsenmoduls nach Fig. 2 im Bereich des Anschlusses eines Koaxial-Innenleiters an einen diesem zugeordneten Kontakt-Standfuß,
Fig. 8 eine einen Koaxial-Innenleiter mit einem ihm zugeordneten Kontakt-Standfuß verbindende Klemmbrücke.

Der in den Fig. 1 und 2 aus verschiedener Sicht dargestellte Koaxial-Buchsenmodul 1 ist ein erstes Ausführungsbeispiel in Form eines Winkel-Steckverbinderteils. Der Koaxial-Buchsenmodul 1 weist auf der Gegensteckerseite 2 seines Gehäuses 3 aus metallisiertem Kunststoff vier Koaxialbuchsen 4 in einer Reihen-Spaltenanordnung auf. Die Schichtstärke der Metallisierung des Gehäuses ist dabei wenigstens gleich der Eindringtiefe der über das Koaxial-Steckverbinderteil zu übertragenden elektromagnetischen Wellen.

Der Koaxial-Buchsenmodul 1 hat Kontakt-Standfüße 5 und 6, die in einer Vielzahl an der Außenseite des Gehäuses 3 in Nähe des Bodens 9 angeordnet sind. Die Kontakt-Standfüße 5 und 6 haben Standflächen, die als verzinnbare SMD-Anschlüsse 7 und 8 ausgeführt sind. Sie dienen sowohl der Gehäusebefestigung auf einer Unterlage, insbesondere einer Leiterplatte, als auch der elektrischen Verbindung ihrer SMD-Anschlüsse mit diesen auf der Unterlage zugeordneten Anschlüssen.

Auf der Gegensteckerseite 2 des Gehäuses 3 ist im Mittenbereich zwischen den Koaxialbuchsen 4 eine einen Anschlag darstellende plattenförmige Erhöhung 10 mit einem Loch 11 für eine Befestigungsschraube vorhanden. Dies gibt die Möglichkeit, den Koaxial-Buchsenmodul 1 zusätzlich mit seiner Gegensteckerseite 2 an einer nicht dargestellten Montageplatte zu befestigen, die hierbei Löcher zum Durchtritt der Koaxialbuchsen 4 aufweisen muß. Um in diesem Falle einen gut leitenden Kontakt zwischen der Montageplatte und der Metallisierung des Gehäuses 3 auf seiner Gegensteckerseite 2 sicherzustellen, ist eine Kontaktplatte 12 vorgesehen. Die Kontaktplatte 12 besteht aus einem Mittelteil 13 mit einer Klemmrast 14, das auf beiden Seiten in ein in seiner Öffnung an den Durchmesser der Koaxialbuchsen 4 angepaßtes Ringteil 15 mit radialen leicht nach oben abgewinkelten Kontaktlaschen 16 übergeht. Diese Kontaktplatte 12 ist auf die Gegensteckerseite 2 des Gehäuses 3 so aufgesetzt, daß die linken beiden Koaxialbuchsen 4 durch die Öffnungen der Ringteile 15 hindurchragen. Die so auf der Gegensteckerseite 2 aufliegende Kontaktplatte 12 ist dabei in ihrem Mittelteil 13 zusätzlich an einem gehäuseseitigen Haltestift 17 verankert, den sie mit ihrer Klemmrast 14 umspannt.

Die Kontakt-Standfüße 5 und 6 sind an der Außenseite der Seitenwände 18 und 19 und der Rückwand 20 des Gehäuses 3 in größerer Anzahl vorgesehen und weisen jeweils eine kammartige Struktur auf. Sie haben eine stützstegartige Formgebung und ragen mit ihren SMD-Anschlüssen 7 und 8 geringfügig über den Boden 9 des Gehäuses 3 hinaus. Um beim Verbinden des Koaxial-Buchsenmoduls 1 mit einer Unterlage für alle SMD-Anschlüsse einwandfreie Lötverbindungen sicherzustellen, ist es angebracht, zwischen allen SMD-Anschlüssen 7 und 8 der Kontakt-Standfüße 5 und 6 eine Planitätstoleranz < 0,1 mm vorzusehen.

Die Kontakt-Standfüße 5 einschließlich ihrer SMD-Anschlüsse 7 sind den in das Gehäuse 3 integrierten Koaxi.al-Außenleitern 21 und die Kontakt-Standfüße 6 einschließlich ihrer SMD-Anschlüsse 8 den Koaxial-Innenleitern 22 der in das Gehäuse 3 integrierten Koaxial-Außenleiter 21 zugeordnet. In diesem Zusammenhang ist noch darauf hinzuweisen, daß beim Ausführungsbeispiel für einen Koaxial-Buchsenmodul 1 entsprechend den Fig. 1 bis 3 und 5 die Koaxial-Außenleiter der Koaxialbuchsen 4 kein integraler Bestandteil des Gehäuses 3 sondern in das Gehäuse 3 eingesetzte metallische Hülsen 23 sind.

Während für jeden Koaxial-Innenleiter 22 lediglich ein Kontakt-Standfuß 6 vorgesehen ist, ist die Anzahl der den integrierten Koaxial-Außenleitern 21 zugeordneten Kontakt-Standfüße 5 frei wählbar. Zweckmäßig werden zusätzlich zu den Kontakt-Standfüßen 6 insgesamt so viele Kontakt-Standfüße 5 am Umfang des Gehäuses 3 vorgesehen, daß nach dem Anlöten ihrer SMD-Anschlüsse an der Unterlage eine ausreichende Festigkeit der Verbindung zwischen Gehäuses 3 und Unterlage für den praktischen Gebrauch sichergestellt ist.

Durch metallisierungsfreie, sich im Ring schließende Streifen an den Außenseiten des Gehäuses 3 kann die elektrische Verbindung zwischen den Koaxial-Außenleitern 21, bei gleichzeitiger Aufteilung der Kontakt-Standfüße 5 auf die einzelnen Koaxial-Außenleiter 21, in einer gewünschten Weise vorgenommen werden. Bei den in der Zeichnung dargestellten Ausführungsbeispielen für einen Koaxial-Buchsenmodul ist, wie das die Fig. 1 bis 3 gut erkennen lassen, die außenseitige Metallisierung des Gehäuses 3 des Koaxial-Buchsenmoduls 1 durch Streifen 24 in drei große Metallisierungsbereiche aufgeteilt. Durch diese Aufteilung sind nur noch die Koaxial-Außenleiter 21, die durch die beiden linken Koaxialbuchsen 4 repräsentiert werden miteinander elektrisch leitend verbunden. Jeder der Koaxial-Außenleiter 21, der durch eine der beiden rechten Koaxialbuchsen 4 repräsentiert wird, ist dagegen gegenüber allen übrigen Koaxial-Außenleitern 21 isoliert. Abgesehen von diesen durch die metallisierungsfreien Streifen 24 geschaffenen drei großen Metallisierungsbereichen müssen auch die metallisierten Kontakt-Standfüße 6 mit ihren SMD-Anschlüssen 8 für die Koaxial-Innenleiter 22 von der übrigen Metallisierung getrennte Metallisierungsbereiche aufweisen. Dies ist durch metallisierungsfreie Streifen 25 herbeigeführt, die die Kontakt-Standfüße 6 ringförmig umgeben und so für jeden Kontakt-Standfuß 6 einen eigenen kleinen Metallisierungsbereich festlegen. Die metallisierungsfreien Streifen 24 und 25 lassen sich in einfacher Weise durch partielles linienförmiges Abtragen der außenseitigen Metallisierung des Gehäuses 3 mittel Fräsen oder Verdampfen erzeugen. Im übrigen ist festzustellen, daß es grundsätzlich nicht erforderlich ist, das ganzen Gehäuses 3, also auch alle Gehäuseaußenseiten, zu metallisieren. Beispielsweise kann auf die Metallisierung der Oberseite 0 des Gehäuses 3 vollständig verzichtet werden. Auch ist es möglich am Gehäuse 3 nur die für die elektrisch leitende Funktion der integrierten Koaxial-Außenleiter 21 einschließlich ihrer Anschlüsse sowie der Anschlüsse der Koaxial-Innenleiter 22 notwendigen Metallisierungsbereiche aufzudampfen. In diesem Falle sind keine metallisierungsfreien Streifen erforderlich.

Die Anordnung der Kontakt-Standfüße 5 und 6 an der Außenseite der Seitenwände 18 und 19 und der Rückwand 20 ist für das Anlöten ihrer SMD-Anschlüsse 7 und 8 auf einer Unterlage von Bedeutung, weil die beim Lötvorgang eingesetzte Umluftwärme so gut an die SMD-Anschüsse 7 und 8 herangeführt werden kann. Außerdem kann so im Nachhinein leicht überprüft werden, ob die Lötstellen einwandfrei sind. Weiterhin hat diese Anordnung der Kontakt-Standfüße den Vorteil, daß hierdurch für die Befestigung des Koaxial-Buchsenmoduls 1 auf einer Unterlage optimale Voraussetzungen geschaffen sind.

Die Anordnung der Kontakt-Standfüße 5 und 6 macht es, wie unter anderem Fig. 2 erkennen läßt, notwendig, zwischen den Kontakt-Standfüßen 6 mit ihren SMD-Anschlüssen 8 und den diesen zugeordneten, im Boden 9 des Gehäuses 3 endenden Koaxial-Innenleitern 22 eine geeignete elektrisch leitende Verbindung herzustellen. Hierfür ist, wie noch anhand der Fig. 7 und 8 näher erläutert werden soll, jeweils zwischen einem im Boden 9 des Gehäuses 3 endenden integrierten Koaxial-Außenleiters 21 und dem ihm randseitig nahen Kontakt-Standfuß 6 ein offener Verbindungskanal 26 vorgesehen. Diese Verbindungskanäle 26 nehmen für die Herstellung der erforderlichen elektrisch leitenden Verbindung jeweils eine metallische Klemmbrücke 27 in sich auf. Weiterhin sind am Boden 9 des Gehäuses 3 noch Zentrierstifte 28 vorgesehen, die beim Aufsetzen auf eine Unterlage in ihnen zugeordnete Zentrierbohrungen in der Unterlage eingreifen und auf diese Weise die genaue gegenseitige Zuordnung zwischen den SMD-Anschlüssen 7 und 8 der Kontakt-Standfüße 5 und 6 und ihren Anschlüssen auf der Unterlage sicherstellen.

In den in der Zeichnung dargestellten Ausführungsbeispielen handelt es sich um Winkel-Steckverbinderteile. In diesem Falle sind in die in das Gehäuse 3 integrierten Koaxial-Außenleiter 21 abgewinkelte Koaxial-Innenleiter 22 einzubringen. Um dies zu ermöglichen, sind, wie das in Fig. 3 nochmals ohne Koaxial-Innenleiter 22 dargestellte Gehäuse 3 zeigt, in seiner Rückwand 20 rechteckige Deckelaussparungen 29 mit schlitzförmigen Öffnungen 30 vorgesehen. Die schlitzförmigen Öffnungen 30 erstrecken sich auf seiten des Bodens 9 über die Deckelaussparungen 29 hinaus bis in den Boden 9 hinein, sind dabei parallel zu den integrierten Koaxial-Außenleitern 21 ausgerichtet und zu diesen offen. Die Deckelaussparungen 29 sind mit Löchern 31 für die Aufnahme von an der Unterseite eines in Fig. 4 dargestellten Deckels 32 vorhandenen Klemmstiften 33 versehen. Der aus Kunststoff bestehende Deckel 32 ist ebenfalls metallisiert und weist randseitige Kontaktnoppen 34 auf, so daß die in die Deckelaussparungen 29 eingesetzten Deckel 32 eine einwandfreie elektrische Verbindung mit der gehäuseseitigen Metallisierung herstellen. Zum Verschluß der schlitzförmigen Öffnungen 30 im Bereich des Bodens 9 haben die Deckel 32 an ihrer einen Schmalseite einen quaderförmigen Ansatz 35, der bei in die Deckelausparung 29 eingesetztem Deckel 32 in die schlitzförmige Öffnung 30 im Bereich des Bodens 9 des Gehäuses 3 eingreift.

Wie der in Fig. 5 dargestellte Schnitt AA der Koaxial-Buchsenmoduls 1 nach Fig. 1 gut erkennen läßt, sind die metallische Hülsen 23 darstellenden Koaxial-Außenleiter 21 der Koaxialbuchsen 4 auf der Gegensteckerseite 2 des Gehäuses 3 in Aufnahmeöffnungen 36 eingeschraubt. In die Hülsen 23 und die ins Gehäuse 3 integrierten Koaxial-Außenleiter 21 sind Isolierstoffhülsen 37, 38, 39 und 40 eingeschoben, die die Koaxial-Innenleiter 22 in sich aufnehmen. Für den festen Sitz der Koaxial-Innenleiter 22 in den Isolierhülsen 37, 38, 39 und 40 sind diese, soweit erforderlich, mit ringförmigen Widerhaken 41 versehen. Zur Gewährleistung eines vorgegebenen Wellenwiderstandes der Koaxialleiter des Steckverbinders müssen, wie das Fig. 5 zeigt, die Innendurchmesser der Koaxial-Außenleiter 21 und damit auch die Außendurchmesser der Isolierstoffhülsen 37, 38, 39 und 40 sowie die Außendurchmesser der Koaxial-Innenleiter 22 in den verschiedenen Leitungsabschnitten unterschiedlich gewählt werden.

Das in Fig. 6 entsprechend Fig. 5 im Schnitt dargestellte zweite Ausführungsbeispiel für einen Koaxial-Buchsenmodul 42 unterscheidet sich vom Koaxial-Buchsenmodul 1 nach den Fig. 1 bis 3 und 5 lediglich dadurch, daß hier die Koaxial-Außenleiter 21 seiner Koaxialbuchsen 4 auf der Gegensteckerseite 2 integraler Bestandteil seines Gehäuses 43 sind. Die die Koaxial-Innenleiter 22 in sich aufnehmenden Isolierstoffhülsen 44 und 45 können wegen der hier fehlenden Verschraubung, entgegen den Isolierstoffhülsen 37 beim Koaxial-Buchsenmodul 1, über ihre Länge ohne einen Außenleitersprung ausgeführt sein.

In Fig. 7 ist nochmals ein Teil des Bodens 9 des Koaxial-Buchsenmoduls 1 in Fig. 2, und zwar der linke untere Eckbereich vergrößert dargestellt um die Gestaltung des im Boden 9 zwischen dem hier endenden Koaxial-Außenleiter 21 und dem ihm nahen Kontakt-Standfuß 6 vorgesehenen offenen Verbindungskanal 26 einschließlich der hierin angeordneten Klemmbrücke 27 noch besser erkennen zu können. Weiterhin ist die Klemmbrücke 27 nochmals vergrößert in Fig. 8 dargestellt.

Der Verbindungskanal 26 erstreckt sich auf seiten des Kontakt-Standfußes 6 bis in die Mitte seines SMD-Anschlusses 8. Die Klemmbrücke 27 weist auf seiten ihrer Verbindung mit dem Ende des Koaxial-Innenleiter 22 einen Klemmzangenkopf 46 auf, dessen Klemmarme 47 und 48 mit einer Klemmrast 49 für das Ende des Koaxial-Innenleiters 22 in Gestalt einer kreisförmigen Aussparung versehen sind. Weiterhin weist die Klemmbrücke 27 auf seiten ihrer Verbindung mit dem Kontakt-Standfuß 6 einen angewinkelten Klemmkopf 50 mit auf beiden Seiten vorgesehenen Klemmstegen 51 auf. Wie Fig. 7 gut erkennen läßt, ist die Klemmbrücke 27 im Verbindungskanal 26 mit ihrem angewinkelten Klemmkopf 50 bis zum Anschlag in den Kontaktfuß 6 eingepaßt und ragt dabei mit dem freien Kopfende 52 ihres Klemmkopfes 50 bis in Höhe des SMD-Anschlusses 8 des Kontakt-Standfußes 6. Über seine Klemmstege 51 stellt der Klemmkopf 50 der Klemmbrücke 27 zugleich eine gut leitende Verbindung mit dem metallisierten Verbindungskanal 26 auf seiten des Kontakt-Standfußes 6 her.

Anstelle von Kontaktbuchsen 4 kann das Gehäuse 3 bzw. 43 der in der Zeichnung dargestellten Ausführungbeispiele auch mit Kontaktsteckern versehen sein. Sie stellen dann Koaxial-Steckermodule dar. Weiterhin ist die Erfindung nicht auf Winkel -Steckverbinderteile beschränkt sonder kann in gleicher Weise für gerade Steckverbinderteile zur Anwendung kommen. Bezogen auf die in der Zeichnung dargestellten Koaxial-Buchsenmodule 1 und 42 sind dann gehäuseseitig an der Rückwand keine mit Deckeln zu verschließende schlitzförmige Öffnungen erforderlich, weil in diesem Falle die Rückwand zum Boden wird.

Zu erwähnen ist noch, daß für die Montage von nach der Erfindung gestalteten Steckverbinderteilen in vorteilhafter Weise sogenannte Pick & Place-Automaten zur Anwendung gelangen können, bei denen ein zu bestückendes Gehäuse an einer seiner Außenwände, die eine ausreichend glatte Oberfläche aufweist, sauggehaltert wird. Dies wird bei solchen Steckverbinderteilen infolge der erheblichen Gewichtsreduzierung durch die Verwendung von metallisierten Kunststoffgehäusen möglich.

### Bezugszeichenliste

- 1, 42 =: Koaxial-Buchsenmodul
- 2 =: Gegensteckerseite
- 3, 43 =: Gehäuse
- 4 =: Koaxialbuchse
- 5, 6 =: Kontakt-Standfuß
- 7, 8 =: SMD-Anschluß
- 9 =: Boden
- 10 =: Erhöhung
- 11, 31 =: Loch
- 12 =: Kontaktplatte
- 13 =: Mitteteil
- 14, 49 =: Klemmrast
- 15 =: Ringteil
- 16 =: Kontaktlasche
- 17 =: Haltestift
- 18, 19 =: Seitenwand
- 20 =: Rückwand
- 21 =: Koaxial-Außenleiter
- 22 =: Koaxial-Innenleiter
- 23 =: Hülse
- 24, 25 =: Streifen
- 26 =: Verbindungskanal
- 27 =: Klemmbrücke
- 28 =: Zentrierstift
- 29 =: Deckelaussparung
- 30 =: Öffnung
- 32 =: Deckel
- 33 =: Klemmstift
- 34 =: Kontaktnoppe
- 35 =: Ansatz
- 36 =: Aufnahmeöffnung
- 37, 38, 39, 40, 44, 45 =: Isolierstoffhülse
- 41 =: Widerhaken
- 46 =: Klemmzangenkopf
- 47, 48 =: Klemmarm
- 50 =: Klemmkopf
- 51 =: Klemmsteg
- 52 =: Kopfende
- O =: Oberseite

## Patentansprüche

1. HF-Koaxial-Steckverbinderteil, bestehend aus in einem Mehrfach-Steckergehäuse angeordneten Koaxialsteckern - Koaxial-Steckermodul - bzw. in einem Mehrfach-Buchsengehäuse angeordneten Koaxialbuchsen - Koaxial-Buchsenmodul - (1)
bei dem der Koaxial-Steckermodul bzw. der Koaxial-Buchsenmodul (1) auf einer Unterlage, beispielsweise eine Leiterplatte, befestigt ist und im auf der Unterlage befestigten Zustand mit seinen bodenseitigen mit den Koaxialleitern verbundenen Anschlüssen eine leitende Verbindung mit ihnen unterlagenseitig zugeordneten Anschlüssen herstellen und
bei dem die Koaxial-Innenleiter (22) im Gehäuse (3, 43) des Koaxial-Steckermoduls bzw. des Koaxial-Buchsenmoduls (1, 42) jeweils isoliert in im Gehäuse (3, 43) integrierte Koaxial-Außenleiter (21) eingesetzt sind, **dadurch gekennzeichnet,**
**daß** das aus metallisiertem Kunststoff bestehende Gehäuse (3, 43) des Koaxial-Steckermoduls bzw. des Koaxial-Buchsenmoduls (1, 42) bodenseitig eine Vielzahl von Kontakt-Standfüßen (5, 6) mit SMD-Anschlüsse (7, 8) darstellenden Standflächen aufweist,
**daß** diese Kontakt-Standfüße (5, 6) sowohl der Gehäusebefestigung auf der Unterlage als auch der elektrischen Verbindung ihrer SMD-Anschlüsse (7, 8) mit diesen auf der Unterlage zugeordneten Anschlüssen dienen,
**daß** die Kontakt-Standfüße (5, 6) randseitig am Umfang des Gehäuses (3, 43) vorgesehen und mit ihren SMD-Anschlüssen (7, 8), die etwas über den Boden (9) des Gehäuses (3, 43) überstehen, in einer Ebene angeordnet sind und
**daß** die Metallisierung des Gehäuses (3, 43) zur Potentialtrennung zwischen der Metallisierung der Kontakt-Standfüße (6) mit SMD-Anschlüsssen (8) für Koaxial-Innenleiter (22) und der übrigen Metallisierung des Gehäuses (3, 43) in voneinander elektrisch getrennte Metallisierungsbereiche aufgeteilt ist.

2. HF-Koaxial-Steckverbinder nach Anspruch 1, **dadurch gekennzeichnet,**
**daß** die Kontakt-Standfüße (5, 6) an der Außenseite des Gehäuses (3, 43) des Koaxial-Steckermoduls bzw. des Koaxial-Buchsenmoduls (1, 42), und zwar in Nähe seines Bodens (9), sowohl an seiner Rückwand (20) als auch an seinen beiden Seitenwänden (18, 19) vorgesehen sind.

3. HF-Koaxial-Steckverbinder nach Anspruch 1 oder 2, **dadurch gekennzeichnet,**
**daß** die Kontakt-Standfüße (5, 6) als kurze stützstegartige Wandansätze ausgeführt sind und miteinander sowohl an der Rückwand (20) als auch an beiden Seitenwänden (18, 19) des Gehäuses (3, 43) eine kammartige Struktur aufweisen.

4. HF-Koaxial-Steckverbinder nach einem der vorhergehenden Ansprüche, **dadurch**
**gekennzeichnet,**
**daß** im Boden (9) des Gehäuses (3, 43) des Koaxial-Steckermoduls bzw. des Koaxial-Buchsenmoduls (1, 42) jeweils zwischen einem im Boden (9) des Gehäuses (3, 43) endenden Koaxial-Außenleiters (21) und dem seinem Koaxial-Innenleiter (22) zugeordneten nahen Kontakt-Standfuß (6) an der Gehäuseaußenseite ein offener Verbindungskanal (26) vorgesehen ist, der sich auf seiten des Kontakt-Standfußes (6) bis in dessen SMD-Anschluß (8) hinein erstreckt,
**daß** diese Verbindungskanäle (26) jeweils ausschließlich mit den ihnen zugehörigen Kontakt-Standfüßen (6) einen gemeinsamen Metallisierungsbereich aufweisen, und
**daß** jeder der Verbindungskanäle (26) eine metallische Klemmbrücke (27) in sich aufnimmt, die jeweils die elektrisch leitende Verbindung zwischen dem Koaxial-Innenleiter (22) eines ihm Boden (9) des Gehäuses (3, 43) endenden Koaxial-Außenleiters (21) und dem ihm zugeordneten nahen Kontakt-Standfuß (6) herstellt.

5. HF-Koaxial-Steckverbinder nach Anspruch 4, **dadurch gekennzeichnet,**
**daß** die Klemmbrücke (27) auf seiten ihrer Verbindung mit einem Koaxial-Innenleiter (22) einen Klemmzangenkopf (46) aufweist, dessen Klemmarme (47, 48) mit einer Klemmrast (49) für den Koaxial-Innenleiter (22) in Gestalt einer kreisförmigen Ausparung versehen sind,
**daß** die Klemmbrücke (27) auf seiten ihrer Verbindung mit einem Kontakt-Standfuß (6) einen angewinkelten Klemmkopf (50) mit auf beiden Seiten angebrachten Klemmstegen (51) aufweist und
**daß** die in einen Verbindungskanal (26) eingesetzte Klemmbrücke (27) mit dem freien Kopfende (52) ihres angewinkelten Klemmkopfs (50), bis in Höhe des SMD-Anschlusses (8) des diesem Verbindungskanal (26) zugeordneten Kontakt-Standfußes (6) aufragt und dabei über die Klemmstege (51) einen gut leitenden Kontakt mit diesem Kontakt-Standfuß (6) über den metallisierten Verbindungskanal (26) herstellt.

6. HF-Koaxial-Steckverbinder nach einem der vorhergehenden Ansprüche, **dadurch**
**gekennzeichnet,**
**daß** abgesehen von den Metallisierungsbereichen der Kontakt-Standfüße (6) mit SMD-Anschlüssen (8) für die Koaxial-Innenleiter (22) einschließlich der ihnen zugeordneten Verbindungskanäle (26) auch die übrige Metallisierung des Gehäuses (3, 43) zur beliebigen Potentialtrennung zwischen den Koaxial-Außenleitern (21) eines Koaxial-Steckermoduls bzw. Koaxial-Buchsenmoduls ( 1, 42) in weitere Metallisierungsbereiche aufteilbar ist.

7. HF-Koaxial-Steckverbinder nach einem der vorhergehenden Ansprüche, **dadurch**
**gekennzeichnet,**
**daß** die Aufteilung der Metallisierung des Gehäuses (3, 43) des Koaxial-Steckermoduls bzw. des Koaxial-Buchsenmoduls (1, 42) in elektrisch voneinander getrennte Metallisierungsbereiche durch partielles linienförmiges Abtragen der Metallisierung, beispielsweise mittels Laserbearbeitung, herbeigeführt ist.

8. HF-Koaxial-Steckverbinder nach einem der vorhergehenden Ansprüche, **dadurch gekennzeichnet,**
**daß** die Koaxialstecker bzw. Koaxialbuchsen (4) des zwei und mehr koaxiale Steckverbindungen aufweisenden Gehäuses (3, 43) des Koaxial-Steckermoduls bzw. Koaxial-Buchsenmoduls (1, 42) in einem Reihen-Spaltenmuster angeordnet sind,
**daß** zur zusätzlichen Befestigung des Gehäuses (3, 43) auf seiten seiner Gegensteckerseite (2) an einer Montageplatte, beispielsweise eine Frontplatte, an seiner Gegensteckerseite (2) im Mittenbereich zwischen den Koaxialsteckern bzw. Koaxialbuchsen (4) wenigstens eine einen Anschlag darstellende plattenförmige Erhöhung (10) mit einem Loch (11) für eine Befestigungsschraube vorgesehen ist und
**daß** weiterhin für die Herstellung eines gut leitenden Kontakts zwischen der Montageplatte und der Metallisierung des Gehäuses (3, 43) auf seiner Gegensteckerseite (2) eine Kontaktplatte (12) mit randseitigen leicht nach vorn zur Montageplatte hin abgebogenen Kontaktlaschen (16) aufgesetzt ist.

9. HF-Koaxial-Steckverbinder nach einem der vorhergehenden Ansprüche, **dadurch**
**gekennzeichnet,**
**daß** die auf der Gegensteckerseite (2) des Gehäuses (43) vorhandenen Koaxial-Außenleiter (21) der Koaxialstecker bzw. Koaxialbuchsen (4) integraler Bestandteil des Gehäuses (43) sind.

10. HF-Koaxial-Steckverbinder nach einem der vorhergehenden Ansprüche 1 bis 8, **dadurch**
**gekennzeichnet,**
**daß** die auf der Gegensteckerseite (2) des Gehäuses (3) vorhandenen Koaxial-Außenleiter (21) der Koaxialstecker bzw. Koaxialbuchsen (4) in Aufnahmeöffnungen (36) des Gehäuses (3) eingeschraubte, eingepreßte oder eingesetzte metallische Hülsen (23) sind.

11. HF-Koaxial-Steckverbinder nach einem der vorhergehenden Ansprüche, **dadurch**
**gekennzeichnet,**
**daß** in die in das Gehäuse (3, 43) integrierten Koaxial-Außenleiter (21) und in die gegebenenfalls in das Gehäuse (3) eingesetzten metallischen Hülsen (23) Isolierstoffhülsen eingesetzt sind, die die Koaxial-Innenleiter (22) in sich aufnehmen.

12. HF-Koaxial-Steckverbinder nach einem der vorhergehenden Ansprüche, **dadurch**
**gekennzeichnet,**
**daß** der Koaxial-Steckermodul bzw. der Koaxial-Buchsenmodul (1, 42) ein Winkel-Steckverbinderteil ist.

13. HF-Koaxial-Steckverbinder nach Anspruch 12, **dadurch gekennzeichnet,**
**daß** in der Rückwand (20) des Gehäuses (3, 43) für das Einsetzen der abgewinkelten Koaxial-Innenleiter (22) in die Koaxial-Außenleiter (21) schlitzförmige, mit einem Deckel (32) verschließbare Öffnungen (30) vorgesehen sind.

14. HF-Koaxial-Steckverbinder nach einem der Ansprüche 1 bis 11, **dadurch**
**gekennzeichnet,**
**daß** der Koaxial-Steckermodul bzw. der Koaxial-Buchsenmodul ein gerades Steckverbinderteil ist.

15. HF-Koaxial-Steckverbinder nach einem der vorhergehenden Ansprüche, **dadurch**
**gekennzeichnet,**
**daß** zum Zentrieren des Gehäuses (3, 43) des Koaxial-Steckermoduls bzw. Koaxial-Buchsenmoduls (1, 42) auf der Unterlage einander zugeordnete Zentriermittel, beispielsweise Zentrierstifte (28) und Zentrierlöcher, am Boden (9) des Gehäuses (3, 43) und an der Unterlage vorgesehen sind.

16. HF-Koaxial-Steckverbinder nach einem der vorhergehenden Ansprüche, **dadurch**
**gekennzeichnet,**
**daß** die Schichtstärke der Metallisierung des Gehäuses (3, 43) wenigstens gleich der Eindringtiefe der über das Koaxial-Steckverbinderteil zu übertragenden elektromagnetischen Wellen ist.

17. HF-Koaxial-Steckverbinder nach einem der vorhergehenden Ansprüche, **dadurch**
**gekennzeichnet,**
**daß** das metallisierte Gehäuse (3, 43) aus Kunststoff an seinen Außenseiten metallisierungsfreie Teilflächen aufweist.

## Claims

1. An HF coaxial plug connector part, comprising coaxial plugs arranged in a multiple plug housing - a coaxial plug module - or coaxial sockets arranged in a multiple socket housing - a coaxial socket module - (1)
in which the coaxial plug module or the coaxial socket module (1) is secured to a substrate, for example a printed circuit board, and, in the condition secured to the substrate, by means of its terminals on the base side connected to the coaxial conductors makes a conductive connection with terminals associated with the former terminals on the substrate side, and
in which the coaxial internal conductors (22) in the housing (3, 43) of the coaxial plug module or the coaxial socket module (1, 42) are respectively inserted in insulated manner into coaxial external conductors (21) integrated in the housing (3, 43), **characterised**
**in that** the housing (3, 43) of the coaxial plug module or the coaxial socket module (1, 42), which is made of metallised plastics material, has on the base side a plurality of contact feet (5, 6) with foot surfaces forming SMD terminals (7, 8),
**in that** these contact feet (5, 6) serve both to secure the housing to the substrate and also to make the electrical connection between their SMD terminals (7, 8) and terminals associated therewith on the substrate,
**in that** the contact feet (5, 6) are provided on the edge, on the periphery of the housing (3, 43), and are arranged with their SMD terminals (7, 8), which project somewhat beyond the base (9) of the housing (3, 43), in one plane, and
**in that** the metallisation of the housing (3, 43) is divided up into mutually electrically separated metallised regions in order to electrically isolate the metallisation of the contact feet (6) having SMD terminals (8) for coaxial internal conductors (22) and the rest of the metallisation of the housing (3, 43).

2. An HF coaxial plug connector according to Claim 1, **characterised in that** the contact feet (5, 6) are provided on the outside of the housing (3, 43) of the coaxial plug module or the coaxial socket module (1, 42), in the vicinity of its base (9), both on its rear wall (20) and on its two side walls (18, 19).

3. An HF coaxial plug connector according to Claim 1 or 2, **characterised in that** the contact feet (5, 6) are in the form of short wall extensions shaped as supporting webs and have a comb-like structure in relation to one another both on the rear wall (20) and on both side walls (18, 19) of the housing (3, 43).

4. An HF coaxial plug connector according to one of the preceding claims, **characterised**
**in that** there is provided in the base (9) of the housing (3, 43) of the coaxial plug module or the coaxial socket module (1, 42), in each case between a coaxial external conductor (21) terminating in the base (9) of the housing (3, 43) and the near contact foot (6) on the housing outside, associated with its coaxial internal conductor (22), an open connection channel (26) which extends on the contact foot (6) side into the SMD terminal (8) thereof,
**in that** these connection channels (26) each have, exclusively with the contact feet (6) associated with them, a common metallised region, and
**in that** each of the connection channels (26) receives within it a metal clamping bridge (27) which in each case makes the electrically conductive connection between the coaxial internal conductor (22) of a coaxial external conductor (21) terminating in the base (9) of the housing (3, 43) and the near contact foot (6) associated therewith.

5. An HF coaxial plug connector according to Claim 4, **characterised**
**in that** the clamping bridge (27) has on its side where there is a connection to a coaxial internal conductor (22) a clamping fork head (46) whereof the clamping arms (47, 48) are provided with a clamping latch (49) for the coaxial internal conductor (22), which takes the form of a circular cutout,
**in that** the clamping bridge (27) has on its side where there is a connection to a contact foot (6) an angled clamping head (50) with clamping webs (51) made on both sides, and
**in that** the clamping bridge (27), which is inserted into a connection channel (26), projects by means of the free head end (52) of its angled clamping head (50) to the level of the SMD terminal (8) of the contact foot (6) associated with this connection channel (26) and at the same time makes, by way of the clamping webs (51), a properly conductive contact with this contact foot (6) through the metallised connection channel (26).

6. An HF coaxial plug connector according to one of the preceding claims, **characterised in that** apart from the metallised regions of the contact feet (6) having SMD terminals (8) for the coaxial internal conductors (22), including the connection channels (26) associated therewith, the other metallisation of the housing (3, 43) may also be divided up into further metallised regions for any desired electrical isolation of the coaxial external conductors (21) of a coaxial plug module or a coaxial socket module (1, 42).

7. An HF coaxial plug connector according to one of the preceding claims, **characterised in that** the division of the metallisation of the housing (3, 43) of the coaxial plug module or the coaxial socket module (1, 42) into electrically mutually separated metallised regions is produced by partial linear removal of the metallisation, for example by means of laser machining.

8. An HF coaxial plug connector according to one of the preceding claims, **characterised**
**in that** the coaxial plugs or coaxial sockets (4) of the housing (3, 43), which has two or more coaxial plug connections, of the coaxial plug module or coaxial socket module (1, 42) are arranged in a pattern of rows and columns,
**in that** in order additionally to secure the housing (3, 43) on the side with its mating plug side (2) to a mounting plate, for example a front plate, there is provided on its mating plug side (2) in the middle region between the coaxial plugs or coaxial sockets (4) at least one plate-shaped elevated region (10) which forms an abutment and has a hole (11) for a securing screw, and
**in that** furthermore, in order to make a properly conductive contact between the mounting plate and the metallisation of the housing (3, 43) on its mating plug side (2), a contact plate (12) having on the edge contact lugs (16) which are bent slightly forwards towards the mounting plate is placed thereon.

9. An HF coaxial plug connector according to one of the preceding claims, **characterised in that** the coaxial external conductors (21), present on the mating plug side (2) of the housing (43), of the coaxial plugs or coaxial sockets (4) are an integral part of the housing (43).

10. An HF coaxial plug connector according to one of preceding Claims I to 8, **characterised in that** the coaxial external conductors (21), present on the mating plug side (2) of the housing (3), of the coaxial plugs or coaxial sockets (4) are metal sleeves (23) screwed, pressed or inserted into receiving openings (36) in the housing (3).

11. An HF coaxial plug connector according to one of the preceding claims, **characterised in that** sleeves of insulating material which receive the coaxial internal conductors (22) within them are inserted into the coaxial external conductors (21) integrated into the housing (3, 43) and into the metal sleeves (23) which may be inserted into the housing (3).

12. An HF coaxial plug connector according to one of the preceding claims, **characterised in that** the coaxial plug module or the coaxial socket module (1, 42) is an angled plug connector part.

13. An HF coaxial plug connector according to Claim 12, **characterised in that** slot-shaped openings (30) which may be closed by a cover (32) are provided in the rear wall (20) of the housing (3, 43) for the insertion of the angled coaxial internal conductors (22) into the coaxial.external conductors (21).

14. An HF coaxial plug connector according to one of Claims 1 to 11, **characterised in that** the coaxial plug module or the coaxial socket module is a straight plug connector part.

15. An HF coaxial plug connector according to one of the preceding claims, **characterised in that** in order to centre the housing (3, 43) of the coaxial plug module or the coaxial socket module (1, 42) on the substrate mutually associated centring means, for example centring pins (28) and centring holes, are provided on the base (9) of the housing (3, 43) and on the substrate.

16. An HF coaxial plug connector according to one of the preceding claims, **characterised in that** the film thickness of the metallisation of the housing (3, 43) is at least equal to the depth of penetration of the electromagnetic waves to be transmitted by way of the coaxial plug connector part.

17. An HF coaxial plug connector according to one of the preceding claims, **characterised in that** the metallised housing (3, 43) made of plastics material has on its outsides partial surfaces which are free of metallisation.

## Revendications

1. Partie de connecteur coaxial HF, comprenant des fiches coaxiales, constituant le module de fiche coaxiale, agencés dans un boîtier de fiche multiple, ou des prises coaxiales, constituant le module de prise coaxiale (1), agencées dans un boîtier de prise multiple,
le module de fiche coaxiale ou le module de prise coaxiale (1) étant fixés sur un support, par exemple une plaquette de circuit imprimé, et établissant dans l'état monté sur le support avec leurs connexions reliées du côté du fond aux conducteurs coaxiaux une liaison conductrice avec des connexions correspondantes du côté du support, et
les conducteurs coaxiaux internes (22) étant respectivement insérés de manière isolée dans le boîtier (3, 43) du module de fiche coaxiale ou dans le module de prise coaxiale (1, 42) dans des conducteurs coaxiaux externes (21) intégrés dans le boîtier (3, 43), **caractérisé en ce que**
le boîtier (3, 43) composé de plastique métallisé du module de fiche coaxiale et du module de prise coaxiale (1, 42) comporte du côté du fond de nombreux pieds de support de contact (5, 6) avec des surfaces de support constituant des connexions SMD (7, 8),
les pieds de support de contact (5, 6) servent à la fixation du boîtier sur le support et à la connexion électrique de leurs connexions SMD (7, 8) avec les connexions correspondantes du support,
les pieds de support de contact (5, 6) sont agencés du côté du bord sur le pourtour de boîtier (3, 43) et sont agencés dans un plan avec leurs connexions SMD (7, 8), celles-ci débordant légèrement du fond (9) du boîtier (3, 43) et
la métallisation du boîtier (3, 43) est subdivisée en des régions de métallisation à séparation électrique en vue de la séparation du potentiel entre la métallisation des pieds de support de contact (6) comportant les connexions SMD (8) pour les conducteurs coaxiaux internes (22) et la métallisation restante du boîtier (3, 43).

2. Connecteur coaxial HF selon la revendication 1, **caractérisé en ce que** les pieds de support de contact (5, 6) sont agencés sur le côté externe du boîtier (3, 43) du module de fiche coaxiale ou du module de prise coaxiale (1, 42) à proximité de son fond (9), ainsi que sur sa paroi arrière (20) et sur ses deux parois latérales (18, 19).

3. Connecteur coaxial HF selon les revendications 1 ou 2, **caractérisé en ce que** les pieds de support de contact (5, 6) ont la forme de courts épaulements de paroi du type traverse de support et ont une structure en forme de peigne, tant sur la paroi arrière (20) que sur les deux parois latérales (18, 19) du boîtier (3, 43).

4. Connecteur coaxial HF selon l'une des revendications précédentes, **caractérisé en ce que**
un canal de liaison (26) ouvert est agencé sur le côté externe dans le fond (9) du boîtier (3, 43) du module de fiche coaxiale ou du module de prise coaxiale (1, 42), respectivement entre un conducteur coaxial externe (21) se terminant dans le fond (9) du boîtier (3, 43) et le pied de support de contact (6) correspondant proche de son conducteur coaxial interne (22), ce canal s'étendant du côté du pied de support de contact (6) jusque dans sa connexion SMD (8),
ces canaux de liaison (26) comportant respectivement une seule région de métallisation avec les pieds de support de contact correspondants (6), et
chacun des canaux de liaison (26) recevant un pont de serrage métallique (27), établissant respectivement la connexion conductrice d'électricité entre le conducteur coaxial interne (22) d'un conducteur coaxial externe (21) se terminant au fond (9) du boîtier (3, 43) et le pied de contact proche (6) qui lui est affecté.

5. Connecteur coaxial HF selon la revendication 4, **caractérisé en ce que**
le pont de serrage (27) comporte sur le côté de sa liaison avec un conducteur coaxial interne (22) une tête de pince de serrage (46), dont les bras de serrage (47, 48) comportent un cliquet de serrage (49) pour le conducteur coaxial inteme (22), sous forme d'un évidement circulaire,
le pont de serrage (27) comportant du côté de sa liaison avec un pied de support de contact (6) une tête de serrage coudée (50), comportant des traverses de serrage (51) agencées des deux côtés, et
le pont de serrage (27) inséré dans un canal de liaison (26) déborde avec l'extrémité de tête libre (52) de sa tête de serrage coudée (50) jusqu'au niveau de la connexion SMD (8) du pied de support de contact (6) affecté à ce canal de liaison (6), établissant ainsi par l'intermédiaire des traverses de serrage (51) un contact conducteur approprié avec ce pied de support de contact (6) par l'intermédiaire du canal de liaison métallisé (26).

6. Connecteur coaxial HF selon l'une des revendications précédentes, **caractérisé en ce qu'**en plus des sections de métallisation des pieds de support de contact (6) comportant les connexions SMD (8) pour les conducteurs coaxiaux internes (22), y compris les canaux de liaison (26) qui leur sont affectés, la métallisation restante du boîtier (3, 43) peut aussi être subdivisée en des sections de métallisation additionnelles en vue d'une séparation de potentiel voulue entre les conducteurs coaxiaux externes (21) d'un module de fiche coaxiale ou d'un module de prise coaxiale (1, 42).

7. Connecteur coaxial HF selon l'une des revendications précédentes, **caractérisé en ce que** la subdivision de la métallisation du boîtier (3, 43) du module de fiche coaxiale ou du module de prise coaxiale (1, 42) en des sections de métallisation à séparation électrique est réalisée par élimination linéaire partielle de la métallisation, par exemple par l'intermédiaire d'un traitement au laser.

8. Connecteur coaxial HF selon l'une des revendications précédentes, **caractérisé en ce que**
les fiches coaxiales et les prises coaxiales (4) du boîtier (3, 43) comportant deux et plusieurs connexions coaxiales (3, 43) du module de fiche coaxiale et du module de prise coaxiale (1, 42) sont agencées dans une configuration de rangées et de fentes,
au moins un renflement en forme de plaque (10), constituant une butée et comportant un trou (11) pour une vis de fixation étant prévue pour la fixation supplémentaire du boîtier (3, 43) sur le côté de sa contre-fiche (2) sur une plaque de montage, par exemple une plaque frontale, sur le côté de sa contre-fiche (2), au centre entre les fiches coaxiales et les prises coaxiales (4).
et en outre une plaque de contact (12), destinée à établir un contact conducteur approprié entre la plaque de montage et la métallisation de boîtier (3) sur le côté de sa contre-fiche (2), comporte des pattes de contact (16) sur le côté, légèrernent coudées vers l'avant en direction de la plaque de montage.

9. Connecteur coaxial HF selon l'une des revendications précédentes, **caractérisé en ce que** les conducteurs coaxiaux externes (21) des fiches coaxiales et des prises coaxiales (4) agencées sur le côté de la contre-fiche (2) du boîtier (43) font partie intégrante du boîtier (43).

10. Connecteur coaxial HF selon l'une des revendications 1 à 8, **caractérisé en ce que** les conducteurs coaxiaux externes (21) des fiches coaxiales ou des prises coaxiales (4) agencés sur le côté de la contre-fiche (2) du boîtier (3) sont constitués par des douilles métalliques (23), vissées, pressées ou insérées dans des ouvertures de réception (36) du boîtier (3)

11. Connecteur coaxial HF selon l'une des revendications précédentes, **caractérisé en ce que** des douilles isolantes, recevant les conducteurs coaxiaux internes (22) sont insérées dans les conducteurs coaxiaux extemes (21) intégrés dans le boîtier (3, 43) et les douilles métalliques (23) éventuellement insérées dans le boîtier (3).

12. Connecteur coaxial HF selon l'une des revendications précédentes, **caractérisé en ce que** le module de fiche coaxiale et le module de prise coaxiale (1, 42) sont constitués par un connecteur coudé.

13. Connecteur coaxial HF selon la revendication 12, **caractérisé en ce que** la paroi arrière (20) du boîtier (3, 43) comporte des ouvertures (30) en forme de fente, pouvant être fermées par un couvercle (32), destinées à l'insertion des conducteurs coaxiaux internes coudés (22) dans les conducteurs coaxiaux externes (21).

14. Connecteur coaxial HF selon l'une des revendications 1 à 11, **caractérisé en ce que** le module de fiche coaxiale et le module de prise coaxiale constituent un connecteur droit.

15. Connecteur coaxial HF selon l'une des revendications précédentes, **caractérisé en ce qu'**en vue du centrage du boîtier (3, 43) du module de fiche coaxiale et du module de prise coaxiale (1, 42), des moyens de centrage, par exemple des goupilles de centrage (28) et des trous de centrage correspondants sur le support sont agencés sur le fond (9) du boîtier (3, 43) et sur le support.

16. Connecteur coaxial HF selon l'une des revendications précédentes, **caractérisé en ce que** l'épaisseur de couche de la métallisation du boîtier (3, 43) est au moins égale à la profondeur de pénétration des ondes électromagnétiques devant être transmises par l'intermédiaire de la partie de connecteur coaxial.

17. Connecteur coaxial HF selon l'une des revendications précédentes, **caractérisé en ce que** le boîtier métallisé (3, 43) composé de plastique comporte sur ses côtés externes des surfaces partielles non métallisées.
